# EUROPÄISCHE PATENTSCHRIFT

(11) **EP 1 413 227 B1**
(45) Veröffentlichungstag und Bekanntmachung des Hinweises auf die Patenterteilung: **29.03.2006**
(21) Anmeldenummer: 03016953.6
(22) Anmeldetag: 25.07.2003
(51) Int. Cl.: A47C 1/023

(54) **Vorrichtung zur Verstellung der Sitztiefe eines Stuhls**
Seat depth adjustment device for a chair
Dispositif de réglage de la profondeur d'assise d'une chaise

(30) Priorität: 22.10.2002 DE 10249335
(43) Veröffentlichungstag der Anmeldung: 28.04.2004
(73) Patentinhaber: Interstuhl Büromöbel GmbH & Co. KG, 72469 Messstetten (DE)
(72) Erfinder: Link, Werner, 72469 Messstetten (DE)
(74) Vertreter: Möbus, Daniela

(56) Entgegenhaltungen:
- EP-A- 0 585 753
- EP-A- 0 962 170
- DE-C- 19 915 327

## Beschreibung

Die Erfindung betrifft eine Vorrichtung zur Verstellung der Sitztiefe eines Stuhls mit einem Sitzträger mit den Merkmalen des Oberbegriffs von Anspruch 1.

Aus der DE 199 15 327 C1 ist eine Sitztiefenverstellvorrichtung für einen Kraftfahrzeugsitz bekannt geworden, der sitzfeste Führungsbereiche aufweist, die sich in Sitzlängsrichtung und parallel zueinander erstrecken. Ein Sitztiefenverstellteil ist längsverschieblich geführt und mittels eines eine Gewindespindel und Spindelmutter aufweisenden Getriebes in Sitzlängsrichtung verstellbar. Die Gewindespindel ist quer zur Sitzlängsrichtung am Kraftfahrzeugsitz gelagert. Ein Gelenkhebel ist einerseits an der Spindelmutter und andererseits mit seinem anderen Ende an dem Sitztiefenverstellteil angelenkt, wobei die Projektion des Gelenkhebels auf das Sitztiefenverstellteil in jeder Winkelstellung mit der Gewindespindel einen Winkel einschließt.

Sitztiefenverstellungen gehören heute zu jedem hochwertigen Bürostuhl, um diesen Stuhl an Personen unterschiedlicher Körpergröße optimal anpassen zu können. Die Sitztiefenverstellung sollte dabei konstruktiv einfach sein und bei einem gepolsterten Sitzträger dafür sorgen, dass sich das Polster bei einer Verstellung der Sitztiefe faltenfrei auf- und abrollt.

Zur Erfüllung dieser Anforderungen schlägt die vorliegende Erfindung eine Vorrichtung zur Verstellung der Sitztiefe eines Stuhls mit den Merkmalen des Anspruchs 1 vor. Bei einem Drehen der Spindel bewegen sich die Muttern entweder nach außen oder nach innen. Dies führt dazu, dass die an den Muttern angelenkten Streben sich entweder in Sitzlängsrichtung strecken oder gegenüber dieser stärker abgewinkelt werden. Je nach Stellung der Streben ist das Verstellteil mehr oder weniger weit aus dem Sitzträger ausgezogen und somit auch die Sitztiefe entsprechend größer oder kleiner. Dabei können die Anlenkpunkte der Streben am Sitzträger vorzugsweise im Bereich der senkrechten Mittelebene in Sitzrichtung des Sitzträgers angeordnet sein. Bei einem Aufeinanderzubewegen der Muttern durch Drehen der Spindel wird dann die Sitztiefe vergrößert, während ein Drehen der Spindel in Gegenrichtung, sodass die Muttern auseinanderbewegt werden, zu einer Verkürzung der Sitztiefe führt. Die Spindel kann zur Herstellung der gegenläufigen Bewegung der Mutter zwei gegenläufige Gewindeabschnitte aufweisen, die sich beispielsweise in der Mitte der Spindel treffen können.

Die konstruktive Lösung der Ausziehbarkeit des Verstellteils ist auf verschiedene Weise möglich. Bei einer bevorzugten Ausgestaltung kann das Verstellteil durch zwei Führungsrohre, die mit dem Verstellteil fest verbunden und verschiebbar am Sitzträger gelagert sind, ausziehbar am Sitzkörper angeordnet sein. Dies erlaubt eine sehr reibungsarme Veränderung der Position des Verstellteils.

Die Rotation der Spindel kann mittels mindestens eines Handrades, vorzugsweise aber zweier Handräder erfolgen, sodass die Verstellung sowohl mit der linken als auch mit der rechten Hand vorgenommen werden kann.

Koaxial zur Spindel ist ein Polsteraufnahmerohr angeordnet, an dem die Polstervorderkante eines Polsters befestigt ist und das einen sich mindestens über einen Längenabschnitt erstreckenden Führungsschlitz aufweist, durch den die Muttern hindurch nach außen geführt sind. Durch eine entsprechende Form des Führungsschlitzes, bei- spielsweise der Form zweier gegenläufiger Gewinde mit großer Steigung, wird bei einer Rotation der Spindel durch das Wandern der Muttern entlang des Führungsschlitzes auch das Polsteraufnahmerohr in eine leichte Rotation versetzt. Durch diese Rotation des Polsteraufnahmerohrs lässt sich das Polster bei Verkürzung der Sitztiefe aufrollen und bei einer Vergrößerung der Sitztiefe wieder abrollen. Der Verlauf des Führungsschlitzes und die Gewindesteigung der Spindel können dabei derart aufeinander abgestimmt sein, dass sich bei einer Veränderung der Sitztiefe das Polster jeweils faltenfrei auf das Polsteraufnahmerohr aufrollt und von diesem abrollt. Der Führungsschlitz des Polsteraufnahmerohrs kann in Form und Länge individuell auf die verschiedensten Sitzträger abgestimmt werden. Eine Möglichkeit besteht beispielsweise darin, den Führungsschlitz V-förmig auszubilden, wobei die Spitze des V mindestens annähernd in der Rohrmitte angeordnet ist. Auf diese Weise kann eine lineare Verstellung erhalten werden, wenn die Spindel gedreht wird.

Das Polster kann mittels eines Keders am Polsteraufnahmerohr befestigt sein.

Das Verstellteil kann ein Trägerelement und einen Deckel aufweisen, die zusammen eine Aufnahme für das Polsteraufnahmerohr und die darin angeordnete Spindel bilden. Das Rohr und die Spindel rollen dann in dieser Aufnahme ab. Dabei kann das Polsteraufnahmerohr durch seitliche Führungsbuchsen auf der Spindel gelagert sein.

Nachfolgend wird ein bevorzugtes Ausführungsbeispiel einer erfindungsgemäßen Sitztiefenverstellung anhand der Zeichnung näher beschrieben.

Die einzige Figur zeigt eine Explosionsdarstellung eines Sitzträgers 10 mit einer Sitztiefenverstelleinrichtung 11. Die Sitztiefenverstelleinrichtung 11 ist dabei an der Vorderkante 10.1 des Sitzträgers 10 angeordnet. Der Sitzträger 10 wird auf der Oberseite mit einem hier nicht dargestellten Polster versehen.

Die Sitztiefenverstellung 11 weist ein Trägerteil 12 auf, das ausziehbar an zwei Führungsrohren 13 am Sitzträger 10 gelagert ist. Nach oben ist das Trägerteil 12 von einem Deckel 14 abgedeckt, der zusammen mit dem Trägerteil 12 im vorderen Bereich eine um mehr als 180° geschlossene Aufnahme für ein Polsterführungsrohr 15 und eine innerhalb des Polsterführungsrohrs 15 angeordnete Spindel 16 bildet. Die Spindel 16 kann mittels Handrädern 17 in Rotation versetzt werden. Sie ist mit zwei gegenläufigen Gewindeabschnitten 16.1 und 16.2 versehen, auf denen jeweils eine Mutter 18 angeordnet ist. Die Muttern 18 weisen Anlenkstellen 18.1 für zwei Streben 19 auf, die mit ihrem anderen Ende am Sitzträger 10 gelenkig gelagert sind. Die Anlenkpunkte der Streben 19 am Sitzträger 10 liegen dabei dicht neben der senkrechten Mittelebene 20 des Sitzträgers 10. Dadurch wird das Trägerteil 12 bei einem Aufeinanderzubewegen der Muttern 18 durch Rotation der Spindel 16 mittels eines Handrads 17 weiter auf den Führungsrohren 13 nach außen gefahren, wodurch sich die Sitztiefe verlängert. Die Streben 19 strecken sich dann nämlich. Im Gegensatz dazu werden sie bei einem Auseinanderbewegen der Muttern 18 bei Rotation der Spindel 16 in Gegenrichtung stärker abgewinkelt, wodurch das Trägerteil 12 und mit ihm der fest mit ihm verschraubte Deckel 14 weiter auf den Führungsrohren 13 einwärts in Richtung Sitzträger 10 gefahren werden.

Das Polsteraufnahmerohr 15 ist mittels seitlichen Führungsbuchsen 21 auf der Spindel 16 gelagert. Am Polsteraufnahmerohr 15 wird die Vorderkante des hier nicht dargestellten Polsters beispielsweise mittels eines Keders befestigt. Das Polsteraufnahmerohr 15 besitzt außerdem einen Führungsschlitz 22, der sich über einen Teil der Länge des Führungsrohrs 15 erstreckt und einen V-förmigen Bereich aufweist. Durch diesen Führungsschlitz 22 ragen die Anlenkstellen 18.1 der Muttern 18 hindurch. Durch die Form des Führungsschlitzes 22 und eine entsprechende Wahl der Steigung der Gewindeabschnitte 16.1 der Spindel 16 kann sichergestellt werden, dass die Rotationsbewegung der Spindel 16 in eine Linearbewegung des Trägerteils 12 und des Deckels 14 umgesetzt wird. Gleichzeitig wird gewährleistet, dass das Polster beim Abrollen und Aufrollen auf das Polsteraufnahmerohr 15 faltenfrei bleibt.

## Patentansprüche

1. Vorrichtung zur Verstellung der Sitztiefe eines Stuhls; mit einem Sitzträger (10) und einem ausziehbar an der Vorderkante (10.1) des Sitzträgers (10) angeordneten Verstellteil (11), in dem eine Spindel (16) rotierbar gelagert ist, wobei auf der Spindel (16) zwei Muttern (18) angeordnet sind, die sich bei einer Rotation der Spindel (16) gegenläufig auf der Spindel (16) bewegen und an denen jeweils eine Strebe (19) angelenkt ist, **dadurch gekennzeichnet, dass** die Streben (19) gelenkig am Sitzträger (10) gelagert sind und der Sitzträger (10) gepolstert ist und koaxial zur Spindel (16) ein Polsteraufnahmerohr (15) angeordnet ist, an dem die Polstervorderkante befestigt ist und das einen sich mindestens über einen Längenabschnitt erstreckenden Führungsschlitz (22) aufweist, durch den die Muttern (18) hindurch nach außen geführt sind, sodass bei Rotation der Spindel (16) auch das Polsteraufnahmerohr (15) in Rotation versetzt wird, wobei der Verlauf des Führungsschlitzes (22) und die Gewindesteigung der Spindel (16) derart aufeinander abgestimmt sind, dass sich bei einer Veränderung der Sitztiefe das Polster faltenfrei auf das Polsteraufnahmerohr (15) aufrollt und von diesem abrollt.

2. Vorrichtung nach Anspruch 1, **dadurch gekennzeichnet, dass** die Anlenkpunkte der Streben (19) am Sitzträger (10) im Bereich der senkrechten Mittelebene (20) in Sitzrichtung des Sitzträgers (10) angeordnet sind.

3. Vorrichtung nach Anspruch 1 oder 2, **dadurch gekennzeichnet, dass** die Spindel (16) zwei gegenläufige Gewindeabschnitte (16.1) aufweist.

4. Vorrichtung nach einem der Ansprüche 1 bis 3, **dadurch gekennzeichnet, dass** das Verstellteil (11) durch zwei Führungsrohre (13), die mit dem Verstellteil (11) fest verbunden und verschiebbar am Sitzträger (10) gelagert sind, ausziehbar am Sitzträger (10) angeordnet ist.

5. Vorrichtung nach einem der Ansprüche 1 bis 4, **dadurch gekennzeichnet, dass** die Spindel (16) mittels mindestens eines Handrades (17) rotierbar ist.

6. Vorrichtung nach einem der Ansprüche 1 bis 5, **dadurch gekennzeichnet, dass** der Führungsschlitz (20) die Form zweier gegenläufiger Gewinde mit großer Steigung aufweist.

7. Vorrichtung nach einem der Ansprüche 1 bis 6, **dadurch gekennzeichnet, dass** der Führungsschlitz (20) einen V-förmigen Verlauf hat, wobei die Spitze des V mindestens annähernd in der Rohrmitte angeordnet ist.

8. Vorrichtung nach einem der Ansprüche 1 bis 7, **dadurch gekennzeichnet, dass** das Polster mittels eines Keders am Polsteraufnahmerohr (15) befestigt ist.

9. Vorrichtung nach einem der Ansprüche 1 bis 8, **dadurch gekennzeichnet, dass** das Verstellteil (11) ein Trägerelement (12) und einen Deckel (14) aufweist, die zusammen eine Aufnahme für das Polsteraufnahmerohr (15) und die darin angeordnete Spindel (16) bilden.

10. Vorrichtung nach einem der Ansprüche 1 bis 9, **dadurch gekennzeichnet, dass** das Polsteraufnahmerohr (15) durch seitliche Führungsbuchsen (21) auf der Spindel (16) gelagert ist.

## Claims

1. Seat depth adjustment device for a chair, with a seat carrier (10) and an adjusting part (11), in which a spindle (16) is rotatably mounted, extensibly arranged at the front edge (10.1) of the seat carrier (10), two nuts (18) arranged on the spindle (16) moving in opposite directions on the spindle (16) upon rotation of the spindle (16), with a strut (19) hinged to each nut, **characterized in that** the struts (19) are pivotably attached to the seat carrier (10) and the seat carrier (10) is cushioned and a cushion take-up tube (15) to which the front edge of the cushion is fastened is arranged coaxially with the spindle (16) and has a guide slot (22), extending over at least a portion of its length, through which the nuts (18) are led outwards so that upon rotation of the spindle (16) the cushion take-up tube (15) is also set in rotation, the profile of the guide slot (22) and the thread lead of the spindle (16) being matched to each other so that upon alteration of the seat depth the cushion winds on and off the cushion take-up tube (15) without wrinkling.

2. Device according to Claim 1, **characterized in that** the points of attachment of the struts (19) to the seat carrier (10) are arranged in the region of the vertical midplane (20) in the seating direction of the seat carrier (10).

3. Device according to Claim 1 or Claim 2, **characterized in that** the spindle (16) has two portions (16.1) with opposite-handed threads.

4. Device according to any one of Claims 1 to 3, **characterized in that** the adjusting part (11) is extensibly arranged on the seat carrier (10) by two guide tubes (13) which are fixedly connected to the adjusting part (11) and displaceably mounted on the seat carrier (10).

5. Device according to any one of Claims 1 to 4, **characterized in that** the spindle (16) is rotatable by means of at least one handwheel (17).

6. Device according to any one of Claims 1 to 5, **characterized in that** the guide slot (20) is in the form of two opposite-handed screw threads with a large lead.

7. Device according to any one of Claims 1 to 6, **characterized in that** the guide slot (20) has a V-shaped profile with the point of the V located at least approximately at the centre of the tube.

8. Device according to any one of Claims 1 to 7, **characterized in that** the cushion is fastened to the cushion take-up tube (15) by means of a welt.

9. Device according to any one of Claims 1 to 8, **characterized in that** the adjusting part (11) has a carrier element (12) and a cover (14) which together form a holder for the cushion take-up tube (15) and the spindle (16) arranged therein.

10. Device according to any one of Claims 1 to 9, **characterized in that** the cushion take-up tube (15) is mounted on the spindle (16) by lateral guide bushes (21).

## Revendications

1. Dispositif de réglage de la profondeur d'assise d'une chaise, comportant un support d'assise (10) et un élément de réglage (11) disposé extractible sur le bord avant (10.1) du support d'assise (10), dans lequel une broche (16) est montée tournante, sur la broche (16) étant disposés deux écrous (18) qui, pendant une rotation de la broche (16), se déplacent en sens contraires sur la broche (16) et sur chacun desquels est articulée une entretoise (19), **caractérisé en ce que** les entretoises (19) sont montées articulées sur le support d'assise (10) et le support d'assise (10) est rembourré, et coaxialement à la broche (16) est disposé un tube de réception de rembourrage (15) sur lequel est fixé le bord avant du rembourrage et qui présente une fente de guidage (22) s'étendant au moins sur une partie de la longueur, fente à travers laquelle les écrous (18) sont guidés vers l'extérieur, de sorte que pendant la rotation de la broche (16) le tube de réception de rembourrage (15) est également mis en rotation, l'allure de la fente de guidage (22) et le pas du filetage de la broche (16) étant adaptés l'une à l'autre de manière à ce qu'en cas de modification de la profondeur d'assise le rembourrage roule sans pli sur le tube de réception de rembourrage (15) et se déroule de celui-ci.

2. Dispositif selon la revendication 1, **caractérisé en ce que** les points d'articulation des entretoises (9) sont disposés sur le support d'assise (10) dans la zone du plan médian vertical (20), dans la direction d'assise du support d'assise (10).

3. Dispositif selon la revendication 1 ou 2, **caractérisé en ce que** la broche (16) comporte deux parties filetées (16.1) tournant en sens contraires.

4. Dispositif selon l'une des revendications 1 à 3, **caractérisé en ce que** l'élément de réglage (11) est disposé extractible sur le support d'assise (10) grâce à deux tubes de guidage (13) qui sont solidaires de l'élément de réglage (11) et montés coulissants sur le support d'assise (10).

5. Dispositif selon l'une des revendications 1 à 4, **caractérisé en ce que** la broche (16) peut tourner au moyen d'au moins une roue manuelle (17).

6. Dispositif selon l'une des revendications 1 à 5, **caractérisé en ce que** la fente de guidage (20) présente la forme de deux filetages en sens contraires avec un grand pas.

7. Dispositif selon l'une des revendications 1 à 6, **caractérisé en ce que** la fente de guidage (20) présente une allure en V, la pointe du V étant disposée au moins approximativement au milieu du tube.

8. Dispositif selon l'une des revendications 1 à 7, **caractérisé en ce que** le rembourrage est fixé sur le tube de réception de rembourrage (15) au moyen d'un bourrelet.

9. Dispositif selon l'une des revendications 1 à 8, **caractérisé en ce que** l'élément de réglage (11) comporte un élément de support (12) et un couvercle (14) qui forment ensemble un logement pour le tube de réception de rembourrage (15) et la broche (16) disposée à l'intérieur.

10. Dispositif selon l'une des revendications 1 à 9, **caractérisé en ce que** le tube de réception de rembourrage (15) est monté sur la broche (16) par des douilles de guidage (21) latérales.
